# EUROPÄISCHE PATENTSCHRIFT

(11) **EP 3 686 080 B1**
(45) Veröffentlichungstag und Bekanntmachung des Hinweises auf die Patenterteilung: **16.08.2023**
(21) Anmeldenummer: 20150501.3
(22) Anmeldetag: 07.01.2020
(51) Int. Cl.: B61L 15/00, B61L 27/00, B61L 27/40

(54) **VERFAHREN ZUM SICHEREN BEDIENEN EINER EISENBAHNTECHNISCHEN ANLAGE UND NETZWERKKNOTEN EINES DATENNETZWERKS**
METHOD FOR SECURELY OPERATING A RAILWAY ENGINEERING SYSTEM AND NETWORK NODE OF A DATA NETWORK
PROCÉDÉ DE COMMANDE SÉCURISÉE D'UNE INSTALLATION TECHNIQUE FERROVIAIRE ET NOEUD DE RÉSEAU D'UN RÉSEAU DE DONNÉES

(30) Priorität: 23.01.2019 DE 102019200777
(43) Veröffentlichungstag der Anmeldung: 29.07.2020
(73) Patentinhaber: Siemens Mobility GmbH, 81739 München (DE)
(72) Erfinder: Griebel, Stephan, 38302 Wolfenbüttel (DE)
(74) Vertreter: Siemens Patent Attorneys

(56) Entgegenhaltungen:
- DE-A1-102015 218 971
- FERAS NASER: "REVIEW : THE POTENTIAL USE OF BLOCKCHAIN TECHNOLOGY IN RAILWAY APPLICATIONS : AN INTRODUCTION OF A MOBILITY AND SPEECH RECOGNITION PROTOTYPE", 2018 IEEE INTERNATIONAL CONFERENCE ON BIG DATA (BIG DATA), 1. Dezember 2018 (2018-12-01), Seiten 4516-4524, XP055698022, DOI: 10.1109/BigData.2018.8622234 ISBN: 978-1-5386-5035-6
- Deutsche Bahn Ag: "Designing a secure digital future with blockchain", Digital spirit - the customer magazine of DB system, 31. Juli 2017 (2017-07-31), XP055542725, Gefunden im Internet: URL:https://digitalspirit.dbsystel.de/en/d esigning-a-secure-digital-future-with-bloc kchain/ [gefunden am 2019-01-16]

## Beschreibung

Die Erfindung betrifft ein Verfahren zum sicheren Bedienen einer eisenbahntechnischen Anlage, bei dem ein Zustand von wenigstens einem Streckenelement der eisenbahntechnischen Anlage oder ein für den Zustand repräsentativer Wert abgespeichert wird.

Bei einer eisenbahntechnischen Anlage, die beispielsweise eine Stellwerksaußenanlage aufweist, werden die Zustände von Elementen der Stellwerksaußenanlage erfasst. Diese Elemente sind beispielsweise Lichtsignale, Weichen, Achszähler und ähnliches. Ein definierter Zustand dieser Elemente ist beispielsweise der angezeigte Signalbegriff oder die eingestellte Weichenstellung. Die Zustände der Elemente der Stellwerksaußenanlage werden erfasst und z. B. für eine sichere Bedienung bzw. sichere Anzeige verifiziert. Die Zustände der Elemente dienen beispielsweise als Grundlage für eine sichere Fahrstraßeneinstellung durch die Stellwerksrechner und der sicheren Anzeige in den Stellwerksrechnern. Für die sichere Bedienung bzw. Anzeige muss sichergestellt sein, dass der Bediener, wie beispielsweise ein Fahrdienstleiter, nur die Zustände angezeigt bekommt, die auch wirklich eingestellt sind. Da fehlerhafte Informationen über die Zustände an den Bediener schwerwiegende Folgen haben könnten, muss bisher unter Umständen ein hoher Aufwand betrieben werden, um die sichere Bedienung zu gewährleisten.

Die Verwendung von Blockchain im Eisenbahnbereich ist bekannt aus Feras Naser: "REVIEW: THE POTENTIAL USE OF BLOCKCHAIN TECHNOLOGY IN RAILWAY APPLICATIONS: AN INTRODUCTION OF A MOBILITY AND SPEECH RECOGNITION PROTOTYPE", 2018 IEEE International Conference on Big Data (Big Data), 01.12.2018, Seiten 4516-4524.

Es ist daher die Aufgabe der Erfindung, ein vereinfachtes Verfahren zum sicheren Bedienen einer eisenbahntechnischen Anlage der eingangs genannten Art bereitzustellen.

Die Aufgabe wird für das eingangs genannte Verfahren durch den Gegenstand von Patentanspruch 1 gelöst.

Dies hat den Vorteil, dass die in einer verteilten Datenbank abgelegten Informationen vertrauenswürdig sind und eine weitere Überprüfung der Informationen entfallen kann. Dadurch kann der Aufwand für die sichere Bedienung reduziert werden, so dass die angewendeten Verfahren vereinfacht werden können.

Unter einer verteilen Datenbank, die auch Distributed Ledger Technologie genannt wird, ist eine auf mehrere Standorte, Regionen oder Teilnehmer verteilte Datenbank zu verstehen. Alle Teilnehmer dieser dezentralen Datenbank können alle Datensätze anzeigen. Die Technologie bietet eine überprüfbare Historie aller Informationen, die in den bestimmten Datensätzen gespeichert sind. In einer verteilten Datenbank verarbeitet und verifiziert jeder Teilnehmer eine Transaktion oder Information und erzeugt dadurch eine Aufzeichnung dieses Elements und schafft einen Konsens über deren Wahrhaftigkeit. Eine verteilte Datenbank kann in einer von mehreren Möglichkeiten beispielsweise als Blockchain ausgebildet sein. Unter einer Blockchain, also einer Blockkette, wird üblicherweise eine kontinuierlich erweiterbare Liste von als Blöcken bezeichneten Datensätzen verstanden, die mittels kryptographischer Verfahren miteinander verkettet sind. Jeder Block enthält dabei typischerweise einen kryptographisch sicheren Hashwert des vorhergehenden Blocks und ggf. einen Zeitstempel und weitere Transaktionsdaten. Die Blockchain wird von einem sogenannten Miner erzeugt und auf alle Teilnehmer der verteilten Datenbank verteilt.

Durch die konstruktiv bedingte Sicherheit einer verteilten Datenbank kann ein Misstrauen gegenüber der Richtigkeit der abgelegten Zustände der Streckenelemente entfallen. Somit können auch durch das Misstrauen bedingte bisherige Sicherungsverfahren entfallen, die die eisenbahntechnische Anlage insgesamt vereinfachen. Der Zustand bzw. der repräsentative Wert des Zustands ist bei jedem Teilnehmer der verteilten Datenbank in im Wesentlichen gleicher Weise vorhanden.

Bei einer Veränderung des Zustands des Streckenelements wird dieser veränderte Zustand oder der für den veränderten Zustand repräsentative Wert des Streckenelements in der verteilten Datenbank erfindungsgemäß so abgespeichert, dass die Veränderung erkennbar ist, zumindest in ausreichender Zeit. Jeder neue Datensatz über einen veränderten Zustand enthält einen aktuellen Zeitstempel, durch den eine Veränderung gegenüber einem früheren Zeitpunkt leicht erkennbar ist. Wenn als verteilte Datenbank eine Blockchain verwendet wird, kann der veränderte Zustand in einem neuen Block an die vorhandene Blockchain angehängt und an alle Teilnehmer verteilt werden. In den vorherigen Blöcken sind die alten Zustände weiterhin auslesbar.

Um sicherzustellen, dass während einer Bedienhandlung die Zustände gleich geblieben sind, wird erfindungsgemäß die Bedienung durch wenigstens eine erste Eingabe und eine zur ersten Eingabe spätere zweite Eingabe von wenigstens einem Bediener angefordert und die Bedienung nur ausgeführt, wenn sich der in der verteilten Datenbank abgespeicherte Zustand oder der repräsentative Wert des Zustands des Streckenelements zwischen der ersten Eingabe und der zweiten Eingabe nicht verändert hat. Beispielsweise erfolgt die erste Eingabe zu Beginn einer Bedienhandlung und die zweite Eingabe schließt die Bedienhandlung ab. Durch diese Ausführungsform ist sichergestellt, dass sich die Zustände der Streckenelemente während der Bedienhandlung nicht verändert haben. Sollte eine Veränderung zwischen der ersten und der zweiten Eingabe festgestellt werden, kann die Ausführung der Bedienhandlung blockiert werden und eine erneute Überprüfung durch den Bediener angefordert werden.

Die erfindungsgemäße Lösung kann durch vorteilhafte Ausgestaltungen weiterentwickelt werden, die im Folgenden beschrieben sind.

In einer vorteilhaften Ausgestaltung kann der Zustand oder der repräsentative Wert des Zustands in einer Blockchain abgespeichert werden. Die Blockchain-Technologie ist eine spezielle Ausführungsform einer verteilten Datenbank, bei der veränderte Zustände in einem Block der Blockchain abgespeichert und verteilt werden. Eine Blockchain bietet eine sehr hohe Sicherheit, da die Blöcke mit den Zuständen nachträglich nicht verändert werden können, und ist dadurch sehr vertrauenswürdig.

Um den Aufwand bei der Datenspeicherung in der verteilten Datenbank und insbesondere der Blockchain möglichst gering zu halten, kann der in der verteilten Datenbank abgespeicherte Zustand oder repräsentative Wert des Zustands mittels eines Proof-of-Authority-Verfahrens, insbesondere mittels einer PKI - Public Key Infrastructure, verifizierbar sein. Durch die PKI ist es überprüfbar, ob der abgespeicherte Zustand bzw. die Zustände von einem vertrauenswürdigen Teilnehmer, nämlich dem Miner, eingestellt wurden. Beispielsweise kann in einem Bahnnetzwerk ein ganz bestimmter Rechner zur Erstellung neuer Blöcke berechtigt sein. Dieser Rechner verwendet dabei seine PKI, so dass die übrigen Rechner in Datennetzwerk erkennen anhand der PKI, dass der berechtigte und vertrauenswürdige Rechner die Daten erstellt hat.

Die Erfindung betrifft weiterhin einen Netzwerkknoten eines Datennetzwerkes in einer eisenbahntechnischen Anlage mit wenigstens einem Speicher mit den Merkmalen des Patentanspruchs 4. Erfindungsgemäß ist zur Lösung der eingangs genannten Aufgabe vorgesehen, dass der Netzwerkknoten als Teil einer verteilten Datenbank ausgebildet ist, in der ein Zustand von wenigstens einem Streckenelement der eisenbahntechnischen Anlage oder ein für den Zustand repräsentativer Wert abgespeichert ist, und der Netzwerkknoten dazu ausgebildet ist, einen veränderten Zustand oder einen für den veränderten Zustand repräsentativen Wert des Streckenelements in der verteilten Datenbank so abzuspeichern, dass die Veränderung erkennbar ist. Dies hat den oben bereits beschriebenen Vorteil, dass Zustandsänderungen in der verteilten Datenbank leicht erkennbar sind.

Erfindungsgemäß ist der Netzwerkknoten zum Bedienen der eisenbahntechnischen Anlage durch wenigstens eine erste Eingabe und eine zur ersten Eingabe spätere zweite Eingabe von wenigstens einem Bediener ausgebildet, wobei die Bedienung nur ausgeführt wird, wenn mittels Auslesen aus der ersten verteilten Datenbank keine Veränderung des Zustands und des repräsentativen Werts des Zustands des Streckenelements zwischen der ersten Eingabe und der zweiten Eingabe erkannt wurde. Dies hat den Vorteil, dass gleich überprüft werden kann, dass sich Zustände der Streckenelemente während einer Bedienhandlung des Bedieners, beispielsweise des Fahrdienstleiters, nicht geändert haben.

Schließlich betrifft die Erfindung auch eine eisenbahntechnische Anlage mit wenigstens einem Datennetzwerk, mit den Merkmalen des Patentanspruchs 5. Erfindungsgemäß weist das Datennetzwerk wenigstens einen Netzwerkknoten nach Anspruch 4 auf.

Im Folgenden wird die Erfindung mit Bezug auf die beigefügten Zeichnungen erläutert.

Es zeigen:
- Fig. 1: eine schematische Darstellung einer beispielhaften Ausführungsform der erfindungsgemäßen eisenbahntechnischen Anlage;
- Fig. 2: eine schematische Darstellung einer beispielhaften Ausführungsform eines erfindungsgemäßen Verfahrens zur Bedienung der Anlage aus Fig. 1;
- Fig. 3: eine weitere schematische Darstellung der beispielhaften Ausführungsform des erfindungsgemäßen Verfahrens aus Fig. 2.

Fig. 1 zeigt eine eisenbahntechnische Anlage 1, die ein Datennetzwerk 2 und mehrere Streckenelemente 3 umfasst. Die Streckenelemente 3 sollen hier beispielsweise Teil einer Stellwerksaußenanlage sein. Die Streckenelemente 3 können dabei beispielsweise Lichtsignale, Weichen, Achszähleinrichtungen, Gleisstromkreise oder ähnliches sein.

Die eisenbahntechnische Anlage 1 umfasst weiterhin verschiedene Netzwerkknoten 4, die miteinander verbunden sind und das Datennetzwerk 2 ausbilden. Die Netzwerkknoten 4 wiederum werden durch verschiedene Recheneinrichtungen ausgebildet, wie einen Bedien- und Anzeigerechner 5, einen Stellwerksrechner 6 und mehrere Elementenrechner 7. Der Bedien- und Anzeigenrechner 5 ist beispielsweise in einer Leitstelle der eisenbahntechnischen Anlage 1 angeordnet und steuert die Anzeige der eisenbahntechnischen Anlage 1 in dieser Leitstelle. Der Stellwerksrechner 6 ist für die üblichen Stellwerksaufgaben ausgebildet und die Elementenrechner 7 sind Teil der Streckenelemente und z. B. auch zur Steuerung dieser vorgesehen.

Die Netzwerkknoten 4 bilden zusammen eine verteilte Datenbank 8 aus, die hier beispielsweise eine Blockchain ist, die an jeden Netzwerkknoten verteilt ist. Die Blockchain ist also auf allen Netzwerkknoten 4 verfügbar.

Im Folgenden wird das erfindungsgemäße Verfahren zum Bedienen der Anlage 1 beschrieben:
Im Betrieb der eisenbahntechnischen Anlage 1 ändern sich die Zustände der Streckenelemente 3 kontinuierlich. Bei jeder Zustandsänderung von einem Streckenelement 3 wird der neue, aktuelle Zustand von den Streckenelementen 3 und insbesondere den Elementenrechnern 7 an den Stellwerksrechner 6 weitergegeben.

Der Stellwerksrechner 6 ist bei der beispielhaften Ausführungsform in Figur 1 dazu ausgebildet, für den neuen, geänderten Zustand des Streckenelements 3 einen neuen Block der Blockchain zu erstellen. Der Stellwerksrechner 6 übernimmt somit die Aufgabe des sogenannten Miners, der neue Blöcke der Blockchain erstellt bzw. errechnet, an die bestehende Blockchain anhängt und verteilt. Um den Aufwand beim Erstellen des neuen Blocks für den Stellwerksrechner 6 gering zu halten und diesen möglichst schnell zu erstellen, verifiziert der Stellwerksrechner 6 den neuen Block mit Hilfe des Proof-of-Authority-Verfahrens. Dafür wird insbesondere eine PKI (Public Key Infrastructure) genutzt und der Stellwerksrechner 6 validiert den neuen Block mit seinem persönlichen Schlüssel. Durch Verwendung des Proof-of-Authority-Verfahrens ist es möglich, dass der Stellwerksrechner 6 den neuen Block mit dem veränderten Zustand des Streckenelements 3 innerhalb eines relativ kleinen Zeitfensters von z. B. maximal 5 Sekunden erstellt und verteilt. Dies ist ein Vorteil gegenüber dem alternativen Proof-of-Work-Verfahren, das mehr Rechnerkapazität und Zeit benötigen würde. Anschließend wird der aktuelle Stand bzw. die neue Blockchain an alle Netzwerkknoten 4 verteilt. In der Blockchain sind somit immer die aktuellen Zustände der Streckenelemente 3 hinterlegt und können von allen Netzwerkknoten 4 ausgelesen werden. Bei einer Zustandsänderung wird der aktuelle Zustand zusammen mit dem aktuellen Zeitpunkt in der Blockchain abgespeichert. Das heißt, dass der neue Zustand in einen neuen Block fließt und als neue oder aktualisierte Blockchain verteilt wird.

Von dem Bedien- und Anzeigerechner 5 in der Leitstelle der eisenbahntechnischen Anlage wird der Zustand der Streckenelemente 3 für den Bediener grafisch angezeigt. Der Bediener ist in diesem Fall beispielsweise ein Fahrdienstleiter.

Fig. 2 zeigt diese grafische Anzeige mit dem Bezugszeichen 9. Der Zustand der Streckenelemente 3 zum jeweiligen Zeitpunkt ist in Fig. 2 mit Bezugszeichen 10 dargestellt. Dazwischen ist die Blockchain der verteilten Datenbank 8 mit der darin abgespeicherten Historie der verschiedenen Zustände der Streckenelemente 3 mit Bezugszeichen 11 dargestellt.

Die sichere Bedienung der eisenbahntechnischen Anlage 1 durch einen Bediener in der Leitstelle ist schematisch in Fig. 3 dargestellt. Im ersten Verfahrensschritt 12 in Fig. 3 startet der Bediener eine sogenannte kommandofreigabepflichtige Bedienung der eisenbahntechnischen Anlage 1 durch eine erste Eingabe, beispielsweise durch einen gesonderten Tastendruck. Anschließend gibt der Bediener die Bedienung in den Bedien- und Anzeigenrechner 5 ein und bestätigt am Ende der Bedienung, also zeitversetzt, durch eine zweite Eingabe, beispielsweise wiederum einen gesonderten Tastendruck. Anschließend wird im Schritt 13 in Fig. 3 vom Bedien- und Anzeigerechner 5 und/oder vom Stellwerksrechner 6 geprüft, ob sich einer der Zustände der Streckenelemente 3 zwischen der ersten und der zweiten Eingabe verändert hat. Der Zeitraum zwischen der ersten und der zweiten Eingabe ist größer als 5 Sekunden und damit größer als das Zeitfenster zur Erstellung eines neuen Blocks. Damit ist sichergestellt, dass bei einer Zustandsänderung ein neuer Block errechnet, angehängt, signiert und verteilt ist, bevor die zweite Eingabe erfolgt. Eine unbemerkte Zustandsänderung ist daher nicht möglich.

Im Schritt 14 in Fig. 3 wird die Bedienung ausgeführt, wenn sich der Zustand zwischen der ersten und der zweiten Eingabe nicht verändert hat. Im Schritt 14 wird jedoch die Bedienung abgelehnt, wenn eine Zustandsänderung zwischen der ersten und der zweiten Eingabe festgestellt wurde. Somit entfallen die bisherig notwendigen Prüfschritte aus dem Stand der Technik.

Durch das erfindungsgemäße Verfahren können alle Netzwerkknoten 4 durch deren Zugriff auf die Blockchain die jeweiligen Zustände der Streckenelemente 3 überprüfen.

Für Diagnosezwecke können die Zustandsinformationen in der verteilten Datenbank 8 außerdem ebenfalls herangezogen werden. Hierfür kann auch ein Diagnoserechner (nicht dargestellt) im Datennetzwerk 2 eingebunden sein.

Durch das erfindungsgemäße Verfahren kann auf einige heute übliche Prüfschritte bei der Bedienung der eisenbahntechnischen Anlage 1 und der Bedieneingabe verzichtet werden, wodurch die Umsetzung deutlich unkomplizierter und weniger aufwändig ist. Wie in Fig. 3 dargestellt, sind hierfür nur wenige Prozessschritte nötig.

## Patentansprüche

1. Verfahren zum sicheren Bedienen einer eisenbahntechnischen Anlage (1),
bei dem ein Zustand von wenigstens einem Streckenelement (3) der eisenbahntechnischen Anlage (1) oder ein für den Zustand repräsentativer Wert in einer verteilten Datenbank (8) abgespeichert wird,
**dadurch gekennzeichnet, dass**
bei einer Veränderung des Zustands des Streckenelements (3) dieser veränderte Zustand oder der für den veränderten Zustand repräsentative Wert des Streckenelements (3) in der verteilten Datenbank (8) so abgespeichert wird, dass die Veränderung erkennbar ist, wobei die Bedienung durch wenigstens eine erste Eingabe und eine zur ersten Eingabe spätere zweite Eingabe von wenigstens einem Bediener angefordert wird und die Bedienung nur ausgeführt wird, wenn sich der in der verteilten Datenbank (8) abgespeicherte Zustand oder der repräsentative Wert des Zustands des Streckenelements (3) zwischen der ersten Eingabe und der zweiten Eingabe nicht verändert hat.

2. Verfahren nach Anspruch 1,
**dadurch gekennzeichnet, dass**
der Zustand oder der repräsentative Wert des Zustands in einer Blockchain abgespeichert wird.

3. Verfahren nach einem der oben genannten Ansprüche,
**dadurch gekennzeichnet, dass**
der in der verteilten Datenbank (8) abgespeicherte Zustand oder repräsentative Wert des Zustandes mittels eines Proof-of-Authority Verfahrens, insbesondere mittels einer PKI - Public-Key-Infrastruktur, verifizierbar ist.

4. Netzwerkknoten (4) eines Datennetzwerks (2) in einer eisenbahntechnischen Anlage (1),
mit wenigstens einem Speicher, wobei der Netzwerkknoten (4) als Teil einer verteilten Datenbank (8) ausgebildet ist, in der ein Zustand von wenigstens einem Streckenelement (3) der eisenbahntechnischen Anlage (1) oder ein für den Zustand repräsentativer Wert abgespeichert ist,
**dadurch gekennzeichnet, dass**
der Netzwerkknoten (4) ausgebildet ist, einen veränderten Zustand oder einen für den veränderten Zustand repräsentativen Wert des Streckenelements (3) in der verteilten Datenbank so abgespeichert wird, dass die Veränderung erkennbar ist und der Netzwerkknoten (4) zum Bedienen der eisenbahntechnischen Anlage (1) durch wenigstens eine erste Eingabe und eine zur ersten Eingabe spätere zweite Eingabe von wenigstens einem Bediener ausgebildet ist, wobei die Bedienung nur ausgeführt wird, wenn mittels Auslesen aus der verteilten Datenbank keine Veränderung des Zustands oder des repräsentativen Werts des Zustands des Streckenelements (3) zwischen der ersten Eingabe und der zweiten Eingabe erkannt wurde.

5. Eisenbahntechnische Anlage (1) mit wenigstens einem Datennetzwerk (2),
**dadurch gekennzeichnet, dass**
das Datennetzwerk (2) wenigstens einen Netzwerkknoten (4) nach Anspruch 4 aufweist.

## Claims

1. Method for securely operating a railway engineering system (1),
with which a state of at least one track element (3) in the railway engineering system (1) or a value which is representative of the state is stored in a distributed database (8),
**characterised in that**
with a change in the state of the track element (3), this changed state or the value of the track element (3) which is representative of the changed state is stored in the distributed database (8) in such a way that the change can be identified, wherein the operation is requested by means of at least one first input and a second input which is subsequent to the first input by at least one operator and the operation is only executed if the state stored in the distributed database (8) or the representative value of the state of the track element (3) has not changed between the first input and the second input.

2. Method according to claim 1,
**characterised in that**
the state or the representative value of the state is stored in a blockchain.

3. Method according to one of the preceding claims,
**characterised in that**
the state stored in the distributed database (8) or
representative value of the state can be verified by means of a proof of authority method, in particular by means of a PKI - public key infrastructure.

4. Network node (4) of a data network (2) in a railway engineering system (1),
having at least one storage device, wherein the network node (4) is embodied as part of a distributed database (8) in which a state of at least one track element (3) of the railway engineering system (1) or a value which is representative of the state is stored,
**characterised in that**
the network node (4) is embodied a changed state or a value of the track element (3) which is representative of the changed state is stored in the distributed database such that the change can be identified and the network node (4) is embodied for operation of the railway engineering system (1) by means of at least one first input and a second input which is subsequent to the first input by at least one operator,
wherein the operation is only executed if, by means of reading out from the distributed database, no change in the state or the representative value of the state of the track element (3) was identified between the first input and the second input.

5. Railway engineering system (1) with at least one data network (2),
**characterised in that**
the data network (2) has at least one network node (4) according to claim 4.

## Revendications

1. Procédé de commande sécurisé d'une installation (1) de la technique des chemins de fer,
dans lequel on met en mémoire, dans une base (8) de données répartie, un état d'au moins un élément (3) de voie de l'installation (1) de la technique des chemins de fer ou une valeur représentative de cet état,
**caractérisé en ce que**
si l'état de l'élément (3) de voie se modifie, on met en mémoire cet état modifié ou la valeur représentative de cet état modifié de l'élément (3) de voie dans la base (8) de données répartie, de manière à pouvoir détecter la modification, dans lequel le service est demandé par au moins une première entrée et par une deuxième entrée postérieure à la première entrée par au moins un opérateur, et le service n'est effectué que si l'état mis en mémoire dans la base (8) de données répartie ou la valeur représentative de l'élément (3) de voie ne s'est pas modifié entre la première entrée et la deuxième entrée.

2. Procédé suivant la revendication 1,
**caractérisé en ce que**
l'on met en mémoire l'état ou la valeur représentative de cet état dans une blockchain.

3. Procédé suivant l'une des revendications précédentes,
**caractérisé en ce que**
l'on peut vérifier l'état mis en mémoire dans la base (8) de données répartie ou une valeur représentative de cet état, au moyen d'un procédé proof of authority, en particulier au moyen d'une infrastructure PKI à clé publique.

4. Noeud (4) d'un réseau (2) de données d'une installation (1) de la technique des chemins de fer, comprenant au moins une mémoire, dans lequel le noeud (4) du réseau est constitué comme partie d'une base (8) de données répartie, dans laquelle un état d'au moins un élément (3) de voie de l'installation (1) de la technique des chemins de fer ou une valeur représentative de cet état est mis en mémoire,
**caractérisé en ce que**
le noeud (4) du réseau est constitué pour mettre en mémoire un état modifié ou une valeur représentative de cet état modifié de l'élément (3) de voie dans la base de données répartie, de manière à pouvoir détecter la modification, et le noeud (4) du réseau est constitué pour le service de l'installation (1) de la technique des chemins de fer par au moins une première entrée et une deuxième entrée postérieure à la première entrée par au moins un opérateur, dans lequel le service n'est effectué que si, au moyen d'une lecture dans la base de donnée répartie, il n'a pas été constaté de modification de l'état ou de la valeur représentative de cet état de l'élément (3) de voie entre la première entrée et la deuxième entrée.

5. Installation (1) de la technique des chemins de fer comprenant un réseau (2) de données,
**caractérisée en ce que**
le réseau (2) de données a au moins un noeud (4) de réseau suivant la revendication 4.
